# EUROPÄISCHE PATENTSCHRIFT

(11) **EP 0 184 180 B1**
(45) Veröffentlichungstag und Bekanntmachung des Hinweises auf die Patenterteilung: **08.08.1990**
(21) Anmeldenummer: 85115295.9
(22) Anmeldetag: 03.12.1985
(51) Int. Cl.: B41F 13/20

(54) **Lagerung für Formatzylinder einer Druckmaschine, Vorzugsweise Flexodruckmaschine, mit austauschbaren hülsenförmigen Formatzylindermänteln**
Support for forme cylinders with exchangeable, sleeve-shaped printing formes in a printing machine, particularly for flexographic printing
Support pour cylindres de clichés dans une machine d'impression de péférence pour la flexographie avec des chemises de cylindre de cliché échangeables en forme de manchons

(30) Priorität: 04.12.1984 DE 3444192; 07.01.1985 DE 3500319
(43) Veröffentlichungstag der Anmeldung: 11.06.1986
(73) Patentinhaber: Windmöller & Hölscher, D-49525 Lengerich (DE)
(72) Erfinder: Rombout, Anton, NL-6861 BA Oosterbeek (NL)
(74) Vertreter: Lorenz, Eduard

(56) Entgegenhaltungen:
- DE-C- 657 921
- DE-C- 891 396
- FR-A- 2 353 395
- US-A- 2 925 037

## Beschreibung

Die Erfindung betrifft eine Lagerung für Formatzylinder einer Druckmaschine, vorzugsweise einer Flexodruckmaschine, mit austauschbaren hülsenförmigen Formatzylindermänteln nach dem Oberbegriff des Patentanspruchs 1.

Um eine Flexodruckmaschine möglichst schnell auf einen neuen Auftrag umrüsten zu können, ist es bekannt, auf einen Formatzylinderkern, der leicht konisch ausgebildet sein kann, einen aus einer Hülse bestehenden Format- oder Klischeezylindermantel aufzuschieben, der allein bei einem Auftragswechsel gegen einen neuen ausgetauscht wird. Das Austauschen nur des aus einer Hülse bestehenden Formatzylindermantels macht es nun erforderlich, lediglich ein Lager des Formatzylinders auszubauen, so daß der aus einer Hülse bestehende Formatzylindermantel von dem Formatzylinderkern abgezogen und ein neuer Formatzylindermantel aufgeschoben werden kann. Bei diesem Wechsel der Mantelhülsen ist es üblicherweise erforderlich, ein Lager auszubauen oder so weit abzubauen, daß der eine Wellenzapfen des Formatzylinders von dem Lager freikommt oder aus diesem herausgehoben werden kann, wobei sodann üblicherweise auf den Formatzylinderzapfen ein Rohr aufgeschoben wird, das auf einem Bock abgestützt ist, um zu verhindern, daß der nur noch einendig in seinem Lager gehaltene Formatzylinder herabfällt. Die abgeschobene Mantelhülse befindet sich sodann zunächst auf dem den Formatzylinderkern stützenden Rohr, von dem es abgenommen werden muß, bevor die neue Formatzylinderhülse auf das Rohr geschoben wird, wobei auch während des Abnehmens und Aufschiebens der Hülse auf das Rohr der Formatzylinderkern in seiner im wesentlichen waagerechten Lage gehalten werden muß. Dieses bekannte Verfahren zum Austausch der Formatzylinderhülsen ist daher verhältnismäßig kompliziert und arbeitsaufwendig.

Bei einer aus der DE-C-891 396 bekannten Lagerung der eingangs angegebenen Art ist der Lagerbock als konische Scheibe ausgebildet und wird durch Spannelemente in einer komplementären konischen Öffnung der Maschinengestellwand gehalten. Das Lösen und Fixieren des Lagerbocks ist daher bei der bekannten Lagerung relativ aufwendig.

Bei einer aus der FR-A-2 353 395 bekannten Lagerung für einen Formatzylinder wird durch eine besondere Abzugsvorrichtung ein Lager von einem Lagerzapfen des Formatzylinders in axialer Richtung vollständig abgezogen, während an dem das ungelöste Lager nach außen hin überragenden Zapfen ein den Formatzylinder in seiner waagerechten Lage haltendes Widerlager oder eine hydraulisch betätigte Zugeinrichtung angreift, so daß der Formatzylindermantel von dem an einem Achzapfen frei auskragend gehaltenen Formatzylinderkern abgezogen und durch einen anderen Mantel ersetzt werden kann. Bei dieser bekannten Vorrichtung ist nicht nur das vollständige Abziehen eines Lagers aufwendig, sondern das ungelöste Lager wird zusätzlich auch in unerwünschter Weise beim Wechsel des Formatzylindermantels hoch beansprucht, da dieses die vollen Reaktionskräfte aufnehmen muß. die sich aus der Abstützung des freien Endes des Lagerzapfens auf einem Widerlager oder an der hydraulischen Zugvorrichtung ergeben.

Aufgabe der Erfindung ist es, eine Lagerung nach dem Oberbegriff des Patentanspruchs 1 zu schaffen, die einen einfacheren und schnelleren Austausch des hülsenförmigen Formatzylindermantels gestattet.

Erfindungsgemäß wird diese Aufgabe durch die kennzeichnenden Merkmale des Patentanspruchs 1 gelöst.

Bei der erfindungsgemäßen Lagerung wird zunächst der Formatzylinder im Bereich seines nicht zu lösenden Lagers in der Weise abgestützt, daß er auch ohne das zu lösende Lager frei auskragend in etwa waagerechter Lage gehalten wird. Anschließend wird das lösbare Lager auf seinem schlittenförmig verschiebbaren Tragteil so weit in axialer Richtung abgeschoben, daß es von dem Wellenzapfen des Formatzylinders freikommt und der Formatzylinder im Bereich des ungelösten Lagers nur noch von der Stützeinrichtung gehalten wird. Die inneren Enden der Führungen des Lagertragteils werden sodann von dem Maschinengestell oder dem Formatzylinderschlitten gelöst, so daß der Bügel mit den Führungen herausgeschwenkt werden kann und das Lager vollständig aus dem Bereich des Formatzylinders kommt. Der hülsenförmige Formatzylindermantel läßt sich sodann mit den üblichen Hilfsmitteln in axialer Richtung von dem Formatzylinderkern abziehen, ohne daß Lager- oder Stützteile im Wege wären.

Nachdem der neue hülsenförmige Formatzylindermantel auf den Formatzylinderkern aufgeschoben und auf diesem befestigt ist, wird in umgekehrter Reihenfolge der Bügel wieder eingeschwenkt, so daß das gelöste Lager wieder mit dem Formatzylinder fluchtet. Nach Verriegelung der Führungen mit dem Formatzylinderschlitten bzw. dem Maschinengestell wird das gelöste Lager wieder auf den freien Wellenzapfen des Formatzylinders aufgeschoben und fixiert. Die Fixierung kann beispielsweise aus einem in eine entsprechende Ausnehmung des Tragteils einschiebbaren T-förmigen Kopf bestehen, der durch einen Exzenter mit dem Maschinengestell und dem Formatzylinderschlitten verspannbar ist.

Die Stützeinrichtung für den Formatzylinder besteht aus im Maschinengestell oder auf den Formatzylinderschlitten beidseits des ungelösten Lagers angeordneten hydraulischen Kolbenzylindereinheiten, von denen die Kolbenstange des inneren Zylinders mit einer gegen einen inneren Teil des Wellenzapfens des Formatzylinderkerns ausfahrbaren Stützschale und die Kolbenstange des äußeren Zylinders mit einem äußeren Teil des Wellenzapfens des Formatzylinders übergreifenden einziehbaren Stützjoch versehen sind, das die obere Begrenzung eines fensterartigen Ausschnitts eines Zugteils bildet. Der fensterartige Ausschnitt muß dabei eine so große Höhe aufweisen, daß im angehobenen Zustand des Zugteils der Formatzylinder während des Druckbetriebes behinderungsfrei in seine "Druckab"- Stellung gehoben werden kann.

Ublicherweise sind Formatzylinder, insbesondere von Flexodruckmaschinen, auf Formatzylinderschlitten gelagert, so daß der Bügel mit den Führungen für das Tragteil des lösbaren Lagers das vordere Endstück des Formatzylinderschlittens bildet.

Das Tragteil kann über Kugelbüchsen auf zwei aus Rundstahl bestehenden Führungsstangen geführt sein.

Die Führungsstangen sind zweckmäßigerweise mit axialen Bohrungen versehen, in denen zu deren Verriegelung Schraubbolzen angeordnet sind, die mit auf der Außenseite des Bügels abgestützten und mit Handgriffen versehenen Köpfen und an ihren vorderen Enden mit in den Formatzylinderschlitten einschraubbaren Gewindeteilen versehen sind.

Ein Ausführungsbeispiel der Erfindung wird nachstehend anhand der Zeichnung näher erläutert. In dieser zeigt
Fig. 1 eine Flexodruckmaschine in schematischer Seitenansicht,
Fig. 2 eine Seitenansicht eines auf einem Formatzylinderschlitten gelagerten Formatzylinders mit einem axial verschieblichen und verschwenkbaren Lager und
Fig. 3 eine Draufsicht auf die lösbare Lagerung des Formatzylinders mit teilweise geschnittener schlittenförmiger Führung.

In dem Maschinengestell 1 der Flexodruckmaschine ist der mit einem nicht dargestellten Antrieb versehene Druckzylinder 2 gelagert. Das Maschinengestell 1 ist mit etwa radialen Tragarmen bzw. Konsolen 3 versehen, auf denen Formatzylinderschlitten 4 längsverschieblich geführt sind, die beidseits mit Lagerböcken 5 für die Formatzylinder 6 versehen sind. Die Formatzylinderschlitten 4 sind mit Spindeln zum Heranfahren der Formatzylinder 6 an den Druckzylinder 2 versehen.

Auf dem Formatzylinderschlitten 4 ist der Farbwerksschlitten 7 längsverschieblich geführt, der mit dem Farbauftragswerk und der in diesem gelagerten Farbauftragswalze 8 versehen ist.

Zur Ausführung der "Druck-an"- und "Druck- ab"-Bewegungen sind die Lagerböcke 5 für die Formatzylinder mit eingearbeiteten Zylindern und mit mit Lippendichtungen versehenen Kolben versehen, wie sie beispielsweise in der DE-C-29 41 521 beschrieben sind.

Um zum Austausch der hülsenförmigen Formatzylindermäntel auf einfache und schnelle Weise einen eine Seite des Formatzylinders 6 lagernden Lagerbock 5 entfernen zu können, ist dieser in unten näher beschriebener Weise auf Führungen schlittenartig verschiebbar gelagert, wobei die Führungen mit einem bügelförmigen Tragteil 9 verbunden sind, das den vorderen Teil des Formatzylinderschlittens 4 bildet und um die Achse 10 von diesem wegschwenkbar ist.

Aus Fig. 2 sind die nach oben gerichteten Schenkel 11, 12 der Konsole 3 ersichtlich, auf denen die Lagerböcke 13, 14 für die Formatzylinderlager 15, 16 angeordnet sind, wobei sich zwischen den Lagerböcken und den Lagern die Druckmittel-Kolben-Zylindereinheiten 17, 18 zum Ausführen der "Druck-an"- und "Druck-ab"-Bewegungen durch Anheben und Absenken der Lager 15, 16 befinden.

Der Formatzylinder 6 ist mit Wellenzapfen 20, 21 versehen, die in Gleitlagerbuchsen 22, 23 gelagert sind, die mit kugeligen Außenseiten versehen sind, die in entsprechenden Kugelschalen der Lagerböcke gehaltert sind.

Der Schenkel 11 der Konsole 3 ist beidseits mit Tragstücken 24, 25 versehen, an denen hydraulische Kolbenzylindereinheiten 26, 27 befestigt sind. Die Tragstücke 24, 25 können auch am Formatzylinderschlitten 4 befestigt sein. Die Kolbenstange 28 der Kolbenzylindereinheit 26 trägt an ihrem oberen Ende eine Stützschale 29, die zur Abstützung des Formatzylinders 6 von unten her gegen einen über einen Absatz verdichten Abschnitt 30 des Wellenzapfens des Formatzylinders 6 gefahren werden kann. Der äußere Abschnitt 31 des Wellenzapfens des Formatzylinders 6 ist gegenüber dem der Lagerung dienenden Abschnitt 20 über einen Absatz verjüngt und greift durch ein längliches Fenster 32 eines

Zugteils 33, das mit der Kolbenstange 34 der Kolbenzylindereinheit 27 verbunden ist. Das Zugteil 32 übergreift mit einem aufgeschraubten Joch 35 den äußeren Abschnitt 31 des Wellenzapfens, wobei das Joch 35 durch Einfahren der Kolbenstange 34 so weit abgesenkt werden kann, daß sich dieses stützend auf die Oberseite des Abschnitts 31 des Wellenzapfens legt. Wenn diese Stützposition erreicht ist, betätigt der mit der Kolbenstange 34 verbundene Hebel 36 den Mikroschalter 37. Dadurch wird erreicht, daß die "Druck-ab"-Position und der ausgekuppelte Antrieb zum Formatzylinder 6 verriegelt wird.

Wie aus Fig. 3 ersichtlich ist, ist mit dem Steg 12 des Formatzylinderschlittens 4 um den vertikalen Gelenkbolzen 40 schwenkbar der aus einem abgewinkelten Hebel bestehende Schwenkbügel 41 verbunden. In dem abgewinkelten Schenkel 42 des Schwenkbügels 41 sind parallel zueinander die aus den Stangen 43, 44 bestehenden Führungen befestigt. Die gegenüberliegenden Enden der Führungsstangen 43, 44 sind durch den Steg 45 miteinander verbunden. Auf den Führungsstangen 43, 44 ist der Lagerbock 14 für das Lager 16 längsverschieblich geführt. Der Lagerbock 14 ist mit zwei Bohrungen 46 versehen, in denen Kugelbüchsen durch Klemmringe gehaltert sind, die auf den Führungsstangen 43, 44 laufen.

Die Führungsstangen 43, 44 sind mit axialen Bohrungen versehen, die Schraubbolzen 48 durchsetzen. Die äußeren Enden der Schraubbolzen 48 sind mit Kopfstücken 49 verbunden, die sich auf den Außenseiten des Schenkels 42 des Schwenkbügels 41 abstützen und mit Handgriffen 50 versehen sind. Die inneren Enden der Schraubbolzen 48 sind mit Gewinden 51 versehen, die in entsprechende Gewindebohrungen eines Wandteils 52 des Stegteils 12 des Formatzylinderschlittens 4 einschraubbar sind.

Wie aus Fig. 2 ersichtlich ist, weist der Schwenkbügel 41 zwei gegabelte Lagerschenkel 54, 55 auf, die ein stegförmiges Lagerteil 56 des Formatzylinderschlittens 4 einfassen.

In Fig. 3 ist die ausgeschwenkte Stellung des Schwenkbügels 41 mit den Führungsstangen 43, 44 strichpunktiert eingezeichnet.

Zum Wechsel des hülsenförmigen Formatzylindermantels werden zunächst die Stützschale 29 und das Joch 35 des Zugteils 33 in ihre aus Fig. 2 ersichtlichen Stützstellungen gefahren. In dieser Stützstellung wird der Formatzylinder 6 allein an seinem linken Wellenzapfen an dessen Abschnitten 30, 31 gehalten, so daß nach Entfernung des Lagers 16 der Formatzylinder 6 in seiner Lage beharrt.

Zum Entfernen des Lagers 16 wird zunächst die nicht dargestellte Arretierung oder Verriegelung des Lagerbocks 14 mit dem Steg 12 des Formatzylinderschlittens 4 gelöst. Nach diesem Lösen und nach einer eventuellen Lockerung der Lagerschalen des Lagers 16 läßt sich das Lager 16 durch axiales Bewegen des Lagerbocks 14 von dem Wellenzapfen 21 abziehen. Dabei wird der Lagerbock 14 so weit nach außen gezogen, daß er sich in der Nähe des Schenkels 42 des Schwenkbügels 41 befindet. Anschließend werden über die Handgriffe 50 die Schraubbolzen 48 gedreht, bis diese aus dem Stegteil 52 des Formatzylinderschlittens 4 herausgeschraubt sind. In dieser Lage läßt sich der Schwenkbügel 41 mit dem Lagerbock 14, der Kolbenzylindereinheit 18 und dem Lager 16 in die aus Fig. 3 ersichtliche strichpunktierte Stellung verschwenken. In dieser kann nun in üblicher Weise der hülsenförmige Formatzylindermantel von dem Formatzylinder 6 zum Austausch gegen einen anderen abgezogen werden.

## Patentansprüche

1. Lagerung für Formatzylinder (6) einer Druckmaschine, vorzugsweise einer Flexodruckmaschine, mit austauschbaren hülsenförmigen Formatzylindermänteln,
bei der zum Wechseln eines jeden Formatzylindermantels ein Lagerzapfen (20, 31) des Formatzylinderkerns durch ein ungelöstes Lager (15) mit dem Druckmaschinengestell oder einem in diesem verschiebbar geführten Formatzylinderschlitten verbunden bleibt,
bei der das andere Lager (16) zu seiner Lösung von dem anderen Lagerzapfen (21) mit einem auf Führungen (43, 44) in axialer Richtung des Formatzylinders (6) schlittenförmig verschiebbaren Lagerbock (14) versehen ist,
bei der die Führungen (43, 44) mit ihren äußeren Enden an einem schwenkbar mit dem Formatzylinderschlitten (4) verbundenen Bügel (41) befestigt sind und
bei der eine Einrichtung zur Stützung des nur einendig gelagerten Formatzylinders vorgesehen ist,
dadurch gekennzeichnet,
daß die Führungen (43, 44) mit ihren inneren Enden mit dem Maschinengestell oder dem Formatzylinderschlitten verriegelbar sind,
daß der Bügel (41) mit den Führungen (43, 44) für den Lagerbock (14) des lösbaren Lagers (16) das vordere Endstück einer Seite des Formatzylinders (6) bildet und
daß im Maschinengestell oder auf dem Formatzylinderschlitten (4) in Achsrichtung des Formatzylinders (6) beidseits des ungelösten Lagers (15) zum Stützen des Formatzylinderkerns hydraulische Kolben-Zylinder-Einheiten (26, 27) angeordnet sind, von denen die Kolbenstange (28) des inneren Zylinders mit einer gegen einen inneren Teil (30) des Wellenzapfens des Formatzylinderkerns ausfahrbaren Stützschale (29) und die Kolbenstange (34) des äußeren Zylinders mit einem dem äußeren Abschnitt (31) des Wellenzapfens des Formatzylinderkerns übergreifenden, einziehbaren Stützjoch versehen sind, das die obere Begrenzung eines fensterartigen Ausschnitts (32) eines Zugteils (33) bildet.

2. Lagerung nach Anspruch 1, dadurch gekennzeichnet, daß der Lagerbock (14) über Kugelbüchsen (47) auf zwei aus Rundstahl bestehenden Führungsstangen (43, 44) geführt ist.

3. Lagerung nach Anspruch 1 oder 2, dadurch gekennzeichnet, daß die Führungsstangen (43, 44) mit axialen Bohrungen versehen sind, in denen zu deren Verriegelung Schraubbolzen (48) angeordnet sind, die mit auf der Außenseite des Bügels (41) abgestützten und mit Handgriffen (50) versehenen Kopfstücken (49) und an ihren vorderen Enden mit in den Formatzylinderschlitten (4) einschraubbaren Gewindeteilen (51) versehen sind.

## Revendications

1. Support pour cylindres declichés (6) dans une machine d'impression de préférence pour la flexographie avec des chemises de cylindre de cliché échangeables en forme de manchons dans laquelle, pour changer chaque chemise de cylindre de cliché, un tourillon (20, 31) du noyau du cylindre de cliché reste relié par un palier (15) non desserré au bâti de la machine d'impression ou à un chariot porte-cylindre de cliché guidé pour coulisser dans ce bâti, dans lequel l'autre palier (16), pour être séparé de l'autre tourillon (21), est pourvu d'un support de palier (14) pouvant coulisser à la façon d'un chariot sur des guidages (43, 44) dans le sens axial du cylindre de cliché (6), dans lequel les guidages (43, 44) sont fixés par leurs extrémités extérieures à un étrier (41) relié de façon pivotable au chariot porte-cylindre de cliché (4) et dans lequel il est prévu un dispositif pour supporter le cylindre de cliché qui n'est monté dans un palier qu'à une extrémité, caractérisé en ce que les guidages (43, 44) peuvent être verrouillés par leurs extrémités intérieures au bâti de la machine ou au chariot porte-cylindre de cliché, que l'étrier (41) forme avec les guidages (43, 44) pour le support de palier (14) du palier (16) séparable la pièce terminale avant d'un côté du cylindre de cliché (6), que, dans le bâti de la machine ou sur le chariot porte-cylindre de cliché (4), sont disposées dans le sens axial du cylindre de cliché (6) de part et d'autre du palier (15) non détaché, pour soutenir le noyau du cylindre de cliché, des unités piston/cylindre hydrauliques (26, 27) dont la tige de piston (28) du cylindre intérieur est pourvue d'une coque de soutien (29) pouvant être amenée contre une partie intérieure (30) du bout d'arbre du noyau du cylindre de cliché et dont la tige de piston (34) du cylindre extérieur est pourvue d'une culasse de soutien rétractible s'engageant par dessus la partie (31) extérieure du tourillon du noyau du cylindre de cliché qui forme la limite supérieure d'une découpe (32) en forme de fenêtre d'une pièce de traction (33).

2. Support selon la revendication 1, caractérisé en ce que le support de palier (14) est guidé par des colonnes à billes (47) sur deux colonnes de guidage (43, 44) formées de ronds d'acier.

3. Support selon la revendication 1 ou la revendication 2, caractérisé en ce que les colonnes de guidage sont dotées d'alésages axiaux, où sont disposés, pour leur verrouillage, des boulons (48), qui sont munis de têtes (49) en appui sur la face extérieure de l'étrier (41) et pourvues de poignées (50), et à leur extrémité avant de parties filetées (51) aptes à être vissées sur le chariot porte-cylindre de cliché (4).

## Claims

1. A support for forme cylinders (6) of a printing machine, preferably a flexographic printing machine, with exchangeable sleeve-shaped forme cylinder barrels,
wherein, for exchanging each forme cylinder barrel, a journal (20,31) of the forme cylinder core remains connected via an undetached bearing (15) to the printing machine frame or a forme cylinder carriage carried therein for displacement,
wherein the other bearing (16) is provided for the purpose of its detachment from the other journal (21) with a bearing block (14) capable of carriage-type displacement on guideways (43, 44) in the axial direction of the forme cylinder (6)
wherein the guideways (43, 44) are mounted at their outer ends on a bracket (41) pivotably connected to the forme cylinder carriage (4) and
wherein provision is made for supporting the forme cylinder mounted only on one side, characterized in that
the guideways (43, 44) can be interlocked at their inner ends with the machine frame or the forme cylinder carriage,
in that the bracket (41) forms with the guideways (43, 44) for the bearing block (14) of the detachable bearing (16) the front end part of one side of the forme cylinder (6) and
in that hydraulic piston cylinder units (26, 27) are arranged in the machine frame or on the forme cylinder carriage (4) in the axial direction of the forme cylinder (6), on both sides of the undetached bearing (15) for supporting the forme cylinder core, whereof the piston rod (28) of the inner cylinder is provided with a supporting shell (29) which can be moved out against an inner part (30) of the journal of the forme cylinder core, and the piston rod (34) of the outer cylinder is provided with a retractable supporting yoke engaging over the outer section (31) of the journal of the forme cylinder core, which yoke forms the upper delimitation of a window-type cut out (32) of a pull member (33).

2. A support according to claim 1, characterized in that the bearing block (14) is carried by means of ball bushes (47) on two guide bars (43, 44) made of round steel sections.

3. A support according to claim 1 or 2, characterized in that the guide bars (43, 44) are provided with axial bores wherein screw bolts (48) are arranged to lock the bars, which bolts are provided with head parts (49) supported on the outer side of the bracket (41) and provided with handle knobs (50) and at their front ends with threaded portions (51) which can be screwed into the forme cylinder carriage (4).
